# FASCICULE DE BREVET EUROPEEN

(11) **EP 2 795 611 B1**
(45) Date de publication et mention de la délivrance du brevet: **30.03.2016**
(21) Numéro de dépôt: 12798758.4
(22) Date de dépôt: 11.12.2012
(51) Int. Cl.: G10K 11/00, B63G 8/39

(54) **ELEMENT D'ANTENNE ACOUSTIQUE D'EMISSION ET/OU DE RECEPTION D'ONDES SOUS-MARINES ET ANTENNE ACOUSTIQUE ASSOCIEE**
AKUSTISCHES ANTENNENELEMENT ZUM SENDEN UND/ODER EMPFANGEN VON WELLEN UNTER WASSER UND ZUGEHÖRIGE AKUSTISCHE ANTENNE
ACOUSTIC ANTENNA ELEMENT FOR EMITTING AND/OR RECEIVING WAVES UNDER WATER AND ASSOCIATED ACOUSTIC ANTENNA

(30) Priorité: 23.12.2011 FR 1104073
(43) Date de publication de la demande: 29.10.2014
(73) Titulaire: THALES, 92200 Neuilly-sur-Seine (FR)
(72) Inventeur: SERNIT, Eric, 06700 Saint Laurent du Var (FR); PASCAL, Jean-Marcelin, F-06200 Nice (FR)
(74) Mandataire: Collet, Alain
(86) Numéro de dépôt international: PCT/EP2012/075130
(87) Numéro de publication internationale: WO 2013/092320

(56) Documents cités:
- US-A- 4 745 584
- US-A- 4 833 659
- US-A- 5 517 467
- US-A1- 2002 085 452
- US-B1- 6 314 811

## Description

La présente invention concerne une antenne acoustique de réception et/ou d'émission d'ondes sous-marines à moyenne fréquence.

Une telle antenne est, par exemple, destinée à détecter et localiser des sources de bruit acoustique sous-marines. Pour obtenir de bonnes performances à la fois en détection et en localisation, il est nécessaire de travailler sur un spectre de basses ou moyennes fréquences et de disposer d'une antenne dont le gain est important afin d'obtenir un rapport signal sur bruit satisfaisant (dans de nombreuses applications un gain de 20dB est nécessaire). Par moyennes fréquences, on entend des fréquences inférieures à 12 kHz.

Actuellement, les antennes acoustiques de réception d'ondes sous-marines comportent des senseurs acoustiques que l'on appellera panneaux acoustiques dans la suite du texte. Ces senseurs acoustiques comportent au moins un capteur acoustique enfermé dans un enrobage de matériau souple. L'ensemble ainsi constitué forme un panneau acoustique appelé panneau acoustique. Un panneau acoustique présente une forme globalement rectangulaire.

Les panneaux acoustiques sont montés sur un support, par exemple, sur la coque d'un sous marin. Les panneaux acoustiques présentent un degré de liberté en flexion de manière à pouvoir épouser la forme de cette coque.

Les panneaux sont maintenus contre la paroi par serrage au moyen de deux brides rapportées le long des grands côtés des panneaux acoustiques. Les panneaux acoustiques sont pris en sandwich entre les brides et la coque du sous-marin. Les extrémités des brides sont montées sur des rails s'étendant longitudinalement dans le sens de la largeur des panneaux de part et d'autre des panneaux.

Les brides présentent une forme courbe se rapprochant de la courbure du sous-marin ce qui leur permet d'assurer le serrage des panneaux acoustiques contre la coque du sous-marin.

Or, actuellement, on utilise des brides métalliques rigides. Elles assurent un serrage efficace des panneaux acoustiques uniquement sur une coque présentant une courbure prédéterminée. Les documents US 5517467, US 4745584, US 4833659 et US 6314811 B1 présentent des exemples de l'état de la technique

Cette solution de serrage présente un certains nombre d'inconvénients. Du fait des tolérances de fabrication de la coque d'un sous-marin mais aussi des brides, il peut arriver que le serrage des panneaux acoustiques ne soit pas efficace. Si la courbure de la coque est moins importante que prévu (rayon de courbure plus important que prévu), ou si la courbure des brides est plus importante que prévu (rayon de courbure moins important que prévu), les panneaux acoustiques ne sont pas correctement serrés contre la coque du sous-marin. Sachant par ailleurs que les panneaux acoustiques peuvent se déformer du fait de perturbations hydrodynamiques, le risque est donc de voir les panneaux s'échapper de leurs brides de fixations.

A contrario, si la courbure de la coque est plus importante que prévu (rayon de courbure moins important que prévu), ou si la courbure des brides est moins importante que prévu (rayon de courbure plus important que prévu), les panneaux acoustiques serrent les panneaux de façon trop importante ce qui conduit à une usure prématurée des panneaux.

Par ailleurs, il est nécessaire de prévoir des brides différentes pour des sous-marins dont les coques présentent des rayons de courbures différents ou pour un unique sous-marin dont la coque présente un rayon de courbure variable.

Le but de l'invention est de remédier aux inconvénients précités.

A cet effet, l'invention a pour objet un élément d'une antenne acoustique de réception et/ou d'émission d'ondes sous-marines à basse fréquence comprenant un panneau acoustique formé par au moins un capteur acoustique enfermé dans une enveloppe souple, ledit panneau acoustique étant globalement rectangulaire et étant monté contre un support bombé au moyen d'un dispositif de montage comprenant un dispositif de serrage comprenant au moins deux brides dont les extrémités sont montées sur ledit support. Les brides respectives comprennent au moins un lien entre leurs deux extrémités, et en ce que le dispositif de serrage comprend des moyens pour régler la tension desdits liens entre leurs deux extrémités respectives, les brides étant agencées de façon que le support soit bombé entre les deux extrémités respectives desdits liens et de façon à venir serrer le panneau contre le support par l'intermédiaire desdits liens en tension.

On peut ainsi prévoir un unique dispositif de serrage pour assurer le serrage des panneaux acoustiques sur des supports présentant des rayons de courbure différents. On peut utiliser un unique dispositif sur un sous-marin présentant un rayon de courbure variable ou bien sur différents sous-marins présentant différents rayons de courbure. Par ailleurs, le dispositif de serrage assure un serrage du panneau contre la coque du sous-marin même si cette dernière présente des irrégularités et n'est pas parfaitement convexe. En outre, ce dispositif de serrage permet d'éviter une usure prématurée des panneaux acoustiques du fait des moyens de réglage de la tension des liens.

Une antenne selon l'invention comprenant un ou plusieurs élément(s) selon l'invention est donc peu coûteuse et résiste bien aux contraintes hydrodynamiques (du fait que les panneaux acoustiques sont bien serrés contre leur support).

Par ailleurs, l'antenne selon l'invention présente de bonnes performances acoustiques du faite de l'utilisation de liens.

Avantageusement, au moins un desdits liens est réalisé sous forme d'une bande souple.

Avantageusement, au moins un desdits liens est réalisé sous forme d'un câble métallique gainé au moyen d'une gaine souple.

Avantageusement, au moins une desdites brides est constituée d'un lien.

Avantageusement, au moins un desdits liens est solidaire du panneau.

Avantageusement, le panneau est pris en sandwich entre au moins un desdits liens et le support.

Avantageusement, au moins un desdits liens est au moins partiellement logés dans un canal débouchant sur la face du panneau faisant face à l'environnement extérieur au support, appelée face extérieure.

Avantageusement, au moins un desdits liens affleure la face extérieure du panneau.

Avantageusement, le volume dudit canal qui n'est pas occupé par ledit au moins un desdits liens est colmaté au moyen d'un matériau de colmatage de façon que la surface formée par le matériau de colmatage et ledit au moins un desdits liens affleure la face extérieure du panneau.

Avantageusement, au moins un desdits liens est au moins partiellement logé dans un conduit s'étendant sur toute la longueur ou sur toute la largeur dudit panneau.

Avantageusement, les moyens de serrage comprennent au moins trois brides.

Avantageusement, les brides sont agencées de façon à venir serrer le panneau contre le support uniquement par l'intermédiaire desdits liens en tension.

L'invention a également pour objet une antenne comprenant une pluralité d'élément selon l'invention.

L'invention a également pour objet un navire équipé d'une antenne selon l'invention.

L'invention a en outre pour objet un procédé de montage d'un panneau acoustique formé par au moins un capteur acoustique enfermé dans une enveloppe souple, ledit panneau acoustique étant globalement rectangulaire contre un support bombé comprenant :
- une étape lors de laquelle on vient rapporter le panneau sur un support,
- une étape lors de laquelle on vient serrer le panneau contre le support au moyen d'un dispositif de serrage comprenant au moins deux brides comprenant chacune au moins un lien entre ses deux extrémités et des moyens pour régler al tension desdits liens entre leurs deux extrémités respectives, ladite étape de serrage comprenant une étape lors de laquelle on agence lesdites brides de façon que le support soit bombé entre les deux extrémités respectives desdits liens et de façon à venir serrer le panneau contre le support par l'intermédiaire desdits liens en tension,
lesdits liens étant solidaires du panneau lorsque l'on vient rapporter le panneau sur le support.

D'autres caractéristiques et avantages de l'invention apparaîtront à la lecture de la description détaillée qui suit, faite à titre d'exemple non limitatif et en référence aux dessins annexés dans lesquels :
- la figure 1 représente schématiquement une antenne selon l'invention,
- la figure 2 représente schématiquement un élément d'antenne selon un mode de réalisation de l'invention,
- la figure 3 représente une vue schématique éclatée de moyens contenus dans la bulle représentée en traits pointillés sur la figure 2,
- la figure 4 représente schématiquement une portion d'un élément selon une variante de l'invention,
- la figure 5 représente schématiquement une vue en coupe selon le plan M de l'élément représenté sur la figure 2,
- la figure 6 représente une variante de la vue en coupe représentée à la figure 5.

D'une figure à l'autre, les mêmes éléments sont repérés par les mêmes références.

La figure 1 représente schématiquement une antenne acoustique de réception d'ondes sous-marines 2 selon l'invention. Cette antenne 2 est formée d'une succession de panneaux acoustiques 4 appliqués contre un support 3 au moyen de dispositifs de montage comprenant des dispositifs serrage non représenté sur la figure 1.

Le support 3 est, sur l'exemple représenté sur la figure 1, la paroi d'une coque d'un sous-marin 1. Les panneaux sont ici montés sur un flanc du sous-marin. On pourrait également fixer une antenne acoustique sur un autre type de support, par exemple, sur un autre type d'engin maritime comme, par exemple, sur la partie immergée de la paroi de la coque d'un bateau.

Sur la figure 2, on a représenté un élément de l'antenne acoustique, ledit élément comprenant un panneau acoustique 4 et un exemple de dispositif de serrage de ce panneau 4 contre la paroi de la coque du sous-marin.

Les panneaux acoustiques 4 se présentent sous la forme de panneaux souples globalement rectangulaires.

Plus précisément, les panneaux présentent la forme globale d'un parallélépipède rectangulaire de faible épaisseur. Par parallélépipède de faible épaisseur, on entend un parallélépipède dont l'épaisseur est au moins trois fois inférieure à la largeur du panneau (qui est elle-même inférieure à sa hauteur). On considère dans la suite du texte qu'un tel panneau est globalement rectangulaire.

Ils présentent deux grands bords 5 (s'étendant selon la hauteur des panneaux) ou côtés opposés et deux petits bords ou côtés opposés 6 (s'étendant selon la largeur des panneaux).

Etant donné que la coque d'un sous-marin présente une forme bombée, les panneaux présentent un degré de liberté en flexion de sorte à épouser la forme de la coque du sous-marin. Sur la réalisation des figures, le sous-marin présente une forme générale de cylindre d'axe X correspondant à l'axe du sous-marin. Sur cette réalisation, on a disposé les petits bords 6 des panneaux 4 parallèlement à cet axe X. Autrement dit, le support 3 est convexe entre les petits côtés 6 des panneaux 4. Le degré de liberté en flexion des panneaux 4 est donc, ici, un degré de liberté en rotation autour d'un axe parallèle aux petits bords 6.

Une variante consisterait à disposer des panneaux sur un support convexe entre ses deux grands bords 5. Les panneaux devraient alors présenter un degré de liberté en flexion autour d'un axe parallèle à ces grands côtés.

Les panneaux acoustiques sont connus de l'homme du métier. On en fait une brève description non limitative ci-dessous.

Les panneaux acoustiques sont des senseurs acoustiques. Ils comprennent au moins un capteur acoustique, par exemple, une pluralité de capteurs acoustiques.

On peut, par exemple, utiliser des capteurs acoustiques ponctuels, comme, par exemple, de simples hydrophones ou bien des capteurs surfaciques. Les capteurs acoustiques sont renfermés dans une enveloppe souple étanche permettant de protéger les capteurs acoustiques de l'humidité.

L'enveloppe souple est, par exemple, une structure homogène. Elle peut également être une structure composite comprenant une enveloppe extérieure renfermant au moins un matériau de garnissage, les capteurs étant noyés dans un matériau de garnissage. Dans le cas d'une enveloppe composite, l'enveloppe extérieure sert de moule pour le (ou les) matériaux de garnissage qu'elle renferme.

On peut noyer les capteurs dans un matériau de garnissage sous forme d'un polyuréthane mou. Par polyuréthane mou, on entend un polyuréthane dont la dureté Shore est typiquement inférieure à 50 Shores A.

On peut, par exemple, utiliser une enveloppe extérieure en caoutchouc néoprène ou bien en caoutchouc néoprène et en polyuréthane dur, typiquement de dureté au moins égale à 70 shores, le polyuréthane dur servant à obturer le réservoir formé par l'enveloppe extérieure.

On va maintenant décrire plus en détails le dispositif de serrage d'un panneau acoustique contre son support en référence à la figure 2.

Le dispositif de serrage d'un panneau acoustique comprend deux brides 7 montées sur le support 3. Chaque bride comprend entre ses deux extrémités au moins un lien 8. Les brides assurent l'interface entre le panneau acoustique et le reste du sous-marin 10.

Par lien 7 on entend un objet flexible, c'est-à-dire souple, de forme allongée. Il s'agit, par exemple, de câbles métalliques, par exemple, en acier. Ces câbles peuvent avantageusement être revêtus d'une gaine souple, par exemple en caoutchouc. Cette gaine permet alors d'éviter que le lien ne vienne détériorer le panneau 4 lorsque ceux-ci serrent le panneau contre le support 3.

Les liens peuvent former des bandes souples, on parle alors de sangles, ou bien présenter une section ronde. L'utilisation de sangles permet de répartir les efforts de pression exercés par les liens sur le panneau acoustique. Cela permet d'assurer un bon maintient du panneau sans provoquer d'usure prématurée de celui-ci.

Par ailleurs, l'utilisation de liens (sangles ou câbles) présente aussi des avantages acoustiques. Ils détériorent moins les performances acoustiques qu'une bride rigide, en particulier dans le cas où des capteurs acoustiques disposés dans le panneau acoustique sont pris en sandwich entre un lien et le support.

Avantageusement, les liens sont réalisés dans un matériau qui est optimisé au regard des performances acoustiques recherchées sur le panneau. On utilise, par exemple des sangles en tissu, en polypropylène, ou polyester. On utilise, par exemple, des câbles en matériau composite, par exemple, en fibre de verre ou en fibre de carbone.

Avantageusement, les liens présentent une largeur maximale de 5cm et une épaisseur maximale de 1 cm. Ces sections permettent de conserver des bonnes performances acoustiques même à haute fréquence en particulier dans le cas où des capteurs acoustiques disposés dans le panneau acoustique sont pris en sandwich entre un lien et le support. On admet une dégradation de performance acoustique de l'ordre de 1 dB.

Le dispositif de serrage comprend en outre des moyens pour régler la tension des liens entre leurs deux extrémités respectives. Ces moyens sont aptes à mettre les liens en tension longitudinale entre leurs extrémités respectives et à régler cette tension.

Les brides 7 sont agencées de façon que le support soit bombé entre les deux extrémités respectives des liens et de sorte que les brides viennent serrer le panneau contre le support par l'intermédiaire des liens lorsque les liens sont en tension.

Sur la réalisation non limitative de la figure 2, les brides 7 sont constituées par un lien. On obtient l'effet de serrage en exerçant une tension longitudinale au sein de la bride, qui se traduit pas un effort radial à la coque du sous-marin. La bride 7 sous l'effort de la traction à ses deux extrémités 8 a tendance à prendre la corde, ce qui a pour effet de prendre prenant en sandwich le panneau 4 entre les brides 7 qui sont ici les liens et le support 3.

Les brides 7 s'étendent continument depuis un premier bord jusqu'au bord opposé du panneau, entre lesquels le support est bombé. Autrement dit, une ligne convexe relie les deux extrémités respectives des liens. Sur la réalisation de la figure 2, le premier bord et le deuxième bord opposé sont les petits bords 6 respectifs du panneau. Autrement dit, sur cette réalisation, les brides 7 s'étendent continument sur toute la longueur du panneau. Mais dans une variante, les brides pourraient s'étendre continument sur toute la largeur du panneau, par exemple, dans le cas où le support serait bombé entre les deux grands bords du panneau.

Ainsi lorsque les brides 7 sont mises en tension entre leurs extrémités respectives, elles viennent automatiquement, du fait de la convexité du support entre leurs deux extrémités respectives, se serrer contre le panneau 4 ce qui assure le maintien du panneau 4 contre le support 3. En effet, en exerçant une tension longitudinale au sein de la bride qui se traduit par un effort de traction tangentiel à la coque du sous-marin à chaque extrémité de la bride, la bride a tendance à prendre la corde à venir serrer le panneau contre le support.

Sur la réalisation de la figure 2, les brides 7 sont disposées à proximité des deux grands côtés 5 respectifs du panneau 4. Elles s'étendent le long de ces grands côtés.

En variante, les moyens de serrage comprennent plus de deux brides 7. On peut, par exemple, disposer une bride supplémentaire 7 en partie centrale du panneau 4, par exemple mais de façon non limitative, le long des grands côtés 5.

Le fait de prévoir trois brides permet d'assurer un meilleur maintien des panneaux contre la paroi du sous-marin. Il est alors possible d'utiliser des panneaux acoustiques de plus grande taille.

L'augmentation de la taille des panneaux répond au besoin de disposer dans une même enveloppe plus d'hydrophones élémentaires, ce qui permet par ailleurs de réduire considérablement le coût de l'antenne, celui-ci étant directement lié au nombre d'objets (de panneaux) installés sur le sous-marin.

On utilise de préférence des panneaux présentant une hauteur comprise entre 1 m et 2 m.

Dans le cas où les panneaux sont fixés au moyen de deux brides on utilise de préférence des panneaux présentant une largeur comprise entre 40 cm et 60 cm. Dans le cas où les panneaux sont fixés au moyen de plus de deux brides, on utilise de préférence des panneaux présentant une largeur comprise entre 60 cm et 150 cm.

Sur l'exemple non limitatif représenté sur la figure 2, les moyens pour régler la tension des liens entre leurs deux extrémités comprennent des embouts filetés 8 solidaires des extrémités respectives des brides 7. Les embouts filetés 8 coopèrent chacun avec un écrou 9 en butée contre des pièces de butée 10 de façon à maintenir les extrémités des brides 7 par rapport au support 3 et à les mettre en tension entre leurs deux extrémités.

Sur la réalisation de la figure 2, on ne voit ces éléments que pour une extrémité de chaque bride 7. Toutefois ces éléments et leur fonctionnement sont les mêmes au niveau de chaque extrémité de chaque bride. Les éléments compris dans la bulle représentée en traits pointillés sur la figure 2 sont représentés plus en détails en représentation éclatée sur la figure 3.

Les pièces de butée sont des rails (ou plots) 10 disposés de part et d'autre du panneau 4 et étant contigus aux petits bords respectifs 6 du panneau 4. Les rails 10 sont solidaires de la coque du sous-marin et s'étendent longitudinalement parallèlement à l'axe du sous-marin. Ces rails ont en outre une fonction de calage du panneau 4. En effet, les petits bords 6 des panneaux sont en butée sur les faces de ces rails qui sont adjacentes aux petits côtés des panneaux.

Les rails 10 présentent des faces opposées 11 aux petits bords 6 des panneaux qui sont globalement perpendiculaires à la paroi du sous-marin.

Les embouts filetés 8 pénètrent dans des conduits 14 ménagés dans ces rails 10 et les écrous 9 sont en butée contre les faces des rails opposées aux petits bords 6 des panneaux.

Ainsi, lorsque l'on vient visser les écrous 9 sur les deux embouts filetés 8 d'un lien, on vient exercer sur ces embouts 8, du fait que les écrous 9 sont en butée contre les pièces de butée 10, des efforts de traction globalement tangentiels à la paroi du sous-marin. Les composantes de ces efforts de traction tangentiels sur une droite reliant les points d'application de la force entre les embouts et les écrous 9 s'opposent, ce qui a pour effet de mettre les liens 7 en tension.

On peut noter que, comme les écrous 9 sont en butée contre les pièces de butée 10 solidaires du support 3, les moyens pour régler la tension des liens 7 sont également des moyens pour maintenir les extrémités des brides fixes par rapport au support 3, c'est-à-dire des moyens de montage de ces extrémités sur le support 3.

Ainsi, du fait de la courbure de la coque du sous-marin entre les deux extrémités de chaque bride 7, chaque bride mise en tension, vient automatiquement se coller contre le panneau acoustique et assure ainsi le serrage du panneau acoustique contre la coque du sous-marin.

Par ailleurs, les tiges filetées 8 présentent une longueur prédéterminée. Cette longueur permet de régler la longueur des liens 7 entre leurs deux extrémités ce qui a pour effet d'assurer la mise en tension des liens 7 même lorsque la coque du sous-marin présente différents rayons de courbure. Par ailleurs, cette caractéristique permet de régler la pression exercée par les liens 7 sur le panneau 4.

On peut ainsi prévoir un unique dispositif de serrage pour assurer le serrage des panneaux acoustiques 4 sur des supports présentant des rayons de courbure différents. On peut utiliser un unique dispositif sur un sous-marin présentant un rayon de courbure variable ou bien sur différents sous-marins présentant différents rayons de courbure. Par ailleurs, le dispositif de serrage assure un serrage du panneau contre la coque du sous-marin même si cette dernière présente des irrégularités et n'est pas parfaitement convexe. En outre, ce dispositif de serrage permet d'éviter une usure prématurée des panneaux acoustiques du fait des moyens de réglage de la tension des liens.

Une antenne selon l'invention comprenant un ou plusieurs élément(s) selon l'invention est donc peu coûteuse et résiste bien aux contraintes hydrodynamiques (du fait que les panneaux acoustiques sont bien serrés contre leur support).

Par ailleurs, l'antenne selon l'invention présente de bonnes performances acoustiques du faite de l'utilisation de liens.

En variante, on peut tout d'abord prévoir des liens solidaires, uniquement à une de leurs extrémités d'une tige fileté aptes à coopérer avec un écrou comme décrit précédemment de façon à assurer la fixation de la dite extrémité sur le support et à régler la tension du lien entre ses deux extrémités, la deuxième extrémité étant rendue fixe par rapport au support par d'autres moyens de fixation.

Dans le mode de réalisation décrit précédemment, la bride est constituée par un lien. En variante, la bride comprend, entre ses deux extrémités, un ou plusieurs liens ainsi que des moyens pour régler la tension des liens.

Un exemple de cette variante est représenté sur la figure 4, sur laquelle on a représenté une portion d'un panneau 4 installé comme sur la figure 1.

Dans cet exemple, le dispositif de serrage comprend des moyens de fixation 108a, 108b des extrémités respectives d'une bride 107 sur des rails respectifs 100a, 100b solidaires du support 3 non représenté. La bride 107 s'étend continûment sur toute la longueur du panneau 4 entre ses petits bords 6. Elle s'étend plus précisément parallèlement aux grands côtés 5 du panneau 4.

La bride 107 comprend un lien 110. Le lien 110 s'étend continument sur toute la longueur du panneau.

Comme dans le mode de réalisation précédent, la bride 107 est agencée de sorte à venir serrer le panneau 4 contre le support 3 par l'intermédiaire du lien 110 lorsque le lien 110 est mis en tension. Tout d'abord, la bride 107 est agencée de façon que le support soit bombé entre les deux extrémités du lien 110. Plus généralement sur cette réalisation, le support 3 est bombé entre les deux extrémités de la bride.

Par ailleurs, le panneau est pris en sandwich entre la bride 107 et le support 3.

Plus précisément le panneau 4 est pris en sandwich entre le lien 110 et le support 3. Le lien 110 s'étend continument sur toute la longueur du panneau 4 entre ses petits bords 6. Ainsi, lorsque le lien est mis en tension, la bride vient serrer le panneau 4 par l'intermédiaire du lien 110.

Les moyens pour régler la tension du lien 110 entre ses deux extrémités comprennent un tendeur de câble 112. Un tendeur de câble comprend classiquement deux tiges filetées qui se vissent dans un même corps fileté. Lorsque l'on tourne le corps libre entre les deux tiges, cela a tendance à visser chacune des tiges dans le corps. Les deux tiges se rapprochent l'une de l'autre et la longueur du dispositif se réduit.

Une première extrémité du tendeur de câble constitue une première extrémité de la bride 107 et est fixée au support par des premiers moyens de fixation 108b. La deuxième extrémité du tendeur 112 est fixée à une première extrémité du lien 110 au moyen d'un dispositif d'accrochage 111. La deuxième extrémité du lien 110 constitue la deuxième extrémité de la bride 107 est fixée au support au moyen des deuxièmes moyens de fixation 108a.

Lorsque la longueur du tendeur 112 se réduit, celui-ci met le lien 110 en tension entre ses deux extrémités. Le lien vient alors, du fait que la coque du sous-marin est bombée entre les deux extrémités du lien, serrer le panneau 4 contre le support 3. La bride vient donc serrer le panneau 4 contre le support par l'intermédiaire du lien 110 uniquement.

En variante, les moyens pour régler la tension du lien peuvent être disposés entre les deux petits bords 6 du panneau 4. La bride vient alors serrer le panneau par l'intermédiaire du lien et par l'intermédiaire des moyens pour régler la tension du lien lorsque le lien est en tension. Toutefois les performances acoustiques du dispositif sont meilleures lorsque la bride vient serrer le panneau uniquement au moyen du lien.

De manière générale, on peut installer entre les deux extrémités fixes de la bride, un serre-joint ou bien un dispositif de serrage à cliquet ou bien un tendeur de câble.

Chaque bride peut comprendre un ou plusieurs liens et des moyens pour régler la tension du ou de ce(s) lien(s).

Les panneaux acoustiques présentent une face intérieure, non visible sur les figures, disposée contre la paroi de la coque du sous-marin et une face extérieure 12, visibles sur les figures 2 et 4, faisant face à l'environnement extérieur au sous-marin, ou plus généralement extérieur au support.

Avantageusement, la face extérieure 12 des panneaux acoustiques est plane au moins dans sa partie centrale. Cette caractéristique est nécessaire pour perturber le moins possible l'hydrodynamisme du sous-marin.

Avantageusement, comme représenté sur la figure 2 et la figure 5 représentant une coupe de l'élément de la figure 2 selon le plan M, les liens sont au moins partiellement logés dans des canaux 13 débouchant sur la face extérieure 12 du panneau 4. Les canaux 13 s'étendent ici sur toute la longueur du panneau 4 mais pourraient s'étendre sur toute sa largeur. Avantageusement, les liens 7 affleurent la face extérieure 12 du panneau 4.

Cette caractéristique permet de limiter les perturbations de l'hydrodynamisme du sous-marin engendrées par l'antenne.

Toutefois, la surface formée par les liens 7 et la face extérieure du panneau 4 n'est pas forcément plane. C'est, par exemple, le cas lorsque les canaux sont plus larges que les liens qui y sont logés, comme représenté sur la figure 5.

Avantageusement, le volume d'un canal 13 non occupé par un lien 7 est colmaté au moyen d'un matériau de colmatage de façon que la surface formée par le matériau de colmatage et les liens 7 affleure la face extérieure du panneau.

Avantageusement, les liens sont solidaires du panneau qu'ils serrent. Cette solution est très avantageuse en termes de simplicité de montage de l'antenne sur son support. Une seule étape est nécessaire pour venir rapporter le panneau et les liens sur la paroi du sous-marin. Il n'est pas nécessaire de rapporter ces éléments séparément.

L'invention a également pour objet un procédé de montage d'un panneau acoustique sur un support comprenant :
- une étape lors de laquelle on vient rapporter le panneau sur un support,
- une étape lors de laquelle on vient serrer le panneau contre le support au moyen d'un dispositif de serrage comprenant au moins deux brides comprenant chacune au moins un lien entre ses deux extrémités et des moyens pour régler al tension desdits liens entre leurs deux extrémités respectives, ladite étape de serrage comprenant une étape lors de laquelle on agence lesdites brides de façon que le support soit bombé entre les deux extrémités respectives desdits liens et de façon à venir serrer le panneau contre le support par l'intermédiaire desdits liens en tension.

Avantageusement, les liens sont solidaires du panneau lorsque l'on vient rapporter le panneau sur le support.

Dans une solution encore plus avantageuse, ce sont les brides qui sont solidaires du panneau qu'elles serrent.

Il est, par exemple possible, dans les solutions précédemment décrites, de fixer, par exemple, par collage, les liens au panneau qu'ils sont destinés à serrer.

En variante représentée sur la figure 6, les liens 7 sont au moins partiellement logés dans des conduits 130 ménagés au sein du panneau 4 et s'étendant sur toute la longueur ou la largeur (lorsque le support est bombé entre les grands bords du panneau 4). Les conduits débouchent de part et d'autre du panneau acoustique.

Cette caractéristique est avantageuse à la fois en terme de simplicité de montage mais aussi parce qu'elle limite les perturbations de l'hydrodynamisme du sous-marin engendrées par l'antenne. En effet, du fait que les conduits sont ménagés au sein du panneau, aucun élément du dispositif de serrage ne vient recouvrir la face extérieure du panneau.

Par ailleurs, du fait que les liens 7 s'étendent sur toute la longueur du panneau acoustique au sein de conduits 130 ménagés dans le panneau 4, ils viennent automatiquement serrer le panneau contre le support lorsqu'ils sont tendus en se mettant en appui sur la surface du conduit.

## Revendications

1. Elément d'une antenne acoustique (2) de réception et/ou d'émission d'ondes sous-marines à basse fréquence comprenant un panneau acoustique (4) formé par au moins un capteur acoustique enfermé dans une enveloppe souple, ledit panneau acoustique (4) étant globalement rectangulaire et étant monté contre un support (3) bombé au moyen d'un dispositif de montage comprenant un dispositif de serrage comprenant au moins deux brides (7, 107) dont les extrémités sont montées sur ledit support (3), **caractérisé en ce que** les brides respectives (7, 107) comprennent au moins un lien (7, 110) entre leurs deux extrémités, et **en ce que** le dispositif de serrage comprend des moyens pour régler la tension desdits liens (7, 110) entre leurs deux extrémités respectives, les brides (7, 107) étant agencées de façon que le support (3) soit bombé entre les deux extrémités respectives desdits liens et de façon à venir serrer le panneau contre le support (3) par l'intermédiaire desdits liens (7, 110) en tension.

2. Elément d'une antenne acoustique selon la revendication précédente, dans lequel au moins un desdits liens est réalisé sous forme d'une bande souple.

3. Elément d'une antenne acoustique selon l'une quelconque des revendications précédentes, dans lequel au moins un desdits liens est réalisé sous forme d'un câble métallique gainé au moyen d'une gaine souple.

4. Elément d'une antenne acoustique selon l'une quelconque des revendications précédentes, dans lequel au moins une desdites brides (7) est constituée d'un lien.

5. Elément d'une antenne acoustique selon l'une quelconque des revendications précédentes, dans lequel au moins un desdits liens est solidaire du panneau.

6. Elément d'une antenne acoustique selon l'une quelconque des revendications précédentes, dans lequel le panneau (4) est pris en sandwich entre au moins un desdits liens (7, 110) et le support (3).

7. Elément d'antenne selon la revendication 6, dans lequel ledit au moins un desdits liens (7) est au moins partiellement logés dans un canal (13) débouchant sur la face (12) du panneau (4) faisant face à l'environnement extérieur au support (3), appelée face extérieure.

8. Elément d'antenne selon la revendication précédente, dans lequel ledit au moins un desdits liens (7) affleure la face extérieure (12) du panneau (4).

9. Elément d'antenne selon l'une quelconque des revendications 7 à 8, dans lequel le volume dudit canal (13) qui n'est pas occupé par ledit au moins un desdits liens (7) est colmaté au moyen d'un matériau de colmatage de façon que la surface formée par le matériau de colmatage et ledit au moins un desdits liens (7) affleure la face extérieure (12) du panneau.

10. Elément d'une antenne acoustique selon l'une quelconque des revendications précédentes, dans lequel au moins un desdits liens (7) est au moins partiellement logé dans un conduit (130) s'étendant sur toute la longueur ou sur toute la largeur dudit panneau.

11. Elément d'une antenne acoustique selon l'une quelconque des revendications précédentes, dans lequel les moyens de serrage comprennent au moins trois brides.

12. Elément d'antenne selon l'une quelconque des revendications précédentes, dans lequel les brides sont agencées de façon à venir serrer le panneau (4) contre le support (3) uniquement par l'intermédiaire desdits liens en tension.

13. Antenne comprenant une pluralité d'éléments selon l'une quelconque des revendications précédentes.

14. Navire équipé d'une antenne selon la revendication précédente.

15. Procédé de montage d'un panneau acoustique formé par au moins un capteur acoustique enfermé dans une enveloppe souple, ledit panneau acoustique (4) étant globalement rectangulaire contre un support (3) bombé comprenant :
- une étape lors de laquelle on vient rapporter le panneau sur un support,
- une étape lors de laquelle on vient serrer le panneau contre le support au moyen d'un dispositif de serrage comprenant au moins deux brides comprenant chacune au moins un lien entre ses deux extrémités et des moyens pour régler al tension desdits liens entre leurs deux extrémités respectives, ladite étape de serrage comprenant une étape lors de laquelle on agence lesdites brides de façon que le support soit bombé entre les deux extrémités respectives desdits liens et de façon à venir serrer le panneau contre le support par l'intermédiaire desdits liens en tension,
lesdits liens étant solidaires du panneau lorsque l'on vient rapporter le panneau sur le support.

## Patentansprüche

1. Akustisches Antennenelement (2) zum Empfangen und/oder Senden von niederfrequenten Unterwasserwellen, umfassend eine Akustikplatte (4), die von wenigstens einem in einem flexiblen Gehäuse untergebrachten akustischen Sensor gebildet wird, wobei die Akustikplatte (4) allgemein rechteckig und an einer gekrümmten Auflage (3) mittels einer Montagevorrichtung montiert ist, die eine Aufspannvorrichtung umfasst, die wenigstens zwei Flansche (7, 107) umfasst, deren Enden an der Auflage (3) montiert sind, **dadurch gekennzeichnet, dass** die jeweiligen Flansche (7, 107) wenigstens ein Verbindungsstück (7, 110) zwischen ihren beiden Enden umfassen, und dadurch, dass die Aufspannvorrichtung Mittel zum Justieren der Spannung der Verbindungstücke (7, 110) zwischen ihren beiden jeweiligen Enden umfasst, wobei die Flansche (7, 107) so angeordnet sind, dass die Auflage (3) zwischen den beiden jeweiligen Enden der Verbindungstücke gekrümmt ist, und so, dass die Platte zwischen der Auflage (3) mittels der Verbindungsstücke (7, 110) eingespannt wird, wenn sie unter Spannung ist.

2. Akustisches Antennenelement nach dem vorherigen Anspruch, wobei wenigstens eines der Verbindungsstücke in Form eines flexiblen Bandes realisiert wird.

3. Akustisches Antennenelement nach einem der vorherigen Ansprüche, wobei wenigstens eines der Verbindungsstücke in Form eines mit einer flexiblen Ummantelung ummantelten Drahtseils erzeugt wird.

4. Akustisches Antennenelement nach einem der vorherigen Ansprüche, wobei wenigstens einer der Flansche (7) von einem Verbindungsstück gebildet wird.

5. Akustisches Antennenelement nach einem der vorherigen Ansprüche, wobei wenigstens eines der Verbindungsstücke einstückig mit der Platte ist.

6. Akustisches Antennenelement nach einem der vorherigen Ansprüche, wobei die Platte (4) sandwichartig zwischen wenigstens einem der Verbindungsstücke (7, 110) und der Auflage (3) eingeschlossen ist.

7. Antennenelement nach Anspruch 6, wobei wenigstens eines der Verbindungsstücke (7) wenigstens teilweise in einem Kanal (13) untergebracht ist, der an der Fläche (12) der Platte (4), die zur Umgebung außerhalb der Auflage (3) hin liegt, Außenfläche genannt, offen ist.

8. Antennenelement nach einem der vorherigen Ansprüche, wobei wenigstens eines der Verbindungsstücke (7) mit der Außenfläche (12) der Platte (4) bündig ist.

9. Antennenelement nach einem der Ansprüche 7 bis 8, wobei das Volumen des Kanals (13), das nicht von dem wenigstens einem der Verbindungsstücke (7) besetzt wird, mit einem Verstopfungsmaterial verstopft ist, so dass die von dem Verstopfungsmaterial gebildete Fläche und das wenigstens eine der Verbindungsstücke (7) mit der Außenfläche (12) der Platte bündig sind.

10. Akustisches Antennenelement nach einem der vorherigen Ansprüche, wobei wenigstens eines der Verbindungsstücke (7) wenigstens teilweise in einem Conduit (130) untergebracht ist, der über die gesamte Länge oder über die gesamte Breite der Platte verläuft.

11. Akustisches Antennenelement nach einem der vorherigen Ansprüche, wobei die Aufspannmittel wenigstens drei Flansche umfassen.

12. Antennenelement nach einem der vorherigen Ansprüche, wobei die Flansche so angeordnet sind, dass sie die Platte (4) allein mittels der gespannten Verbindungsstücke an der Auflage (3) aufspannen.

13. Antenne, die mehrere Elemente nach einem der vorherigen Ansprüche umfasst.

14. Schiff, das mit einer Antenne nach dem vorherigen Anspruch ausgestattet ist.

15. Verfahren zum Montieren einer Akustikplatte, die von wenigstens einem in einem flexiblen Gehäuse untergebrachten akustischen Sensor gebildet wird, wobei die Akustikplatte (4) allgemein rechteckig ist und an einer gekrümmten Auflage (3) anliegt, das Folgendes beinhaltet:
- einen Schritt, in dem die Platte an einer Auflage angebracht wird;
- einen Schritt, in dem die Platte mit einer Aufspannvorrichtung an der Auflage aufgespannt wird, die wenigstens zwei Flansche umfasst, die jeweils wenigstens ein Verbindungsstück zwischen ihren beiden Enden umfassen, und Mittel zum Justieren der Spannung der Verbindungsstücke zwischen ihren beiden jeweiligen Enden, wobei der Aufspannschritt einen Schritt beinhaltet, in dem die Flansche so angeordnet sind, dass die Auflage zwischen den beiden jeweiligen Enden der Verbindungsstücke gekrümmt ist, und so, dass die Platte mittels der gespannten Verbindungsstücke gegen die Auflage aufgespannt wird,
wobei die Verbindungsstücke einstückig mit der Platte sind, wenn die Platte an der Auflage angebracht wird.

## Claims

1. An acoustic antenna element (2) for receiving and/or transmitting low-frequency underwater waves, comprising an acoustic panel (4) formed by at least one acoustic sensor housed in a flexible casing, said acoustic panel (4) being generally rectangular and being mounted against a curved support (3) by means of a mounting device comprising a clamping device that comprises at least two clamps (7, 107), the ends of which are mounted on said support (3), **characterised in that** the respective clamps (7, 107) comprise at least one link (7, 110) between their two ends, and **in that** the clamping device comprises means for adjusting the tension of said links (7, 110) between their two respective ends, the clamps (7, 107) being arranged so that the support (3) is curved between the two respective ends of said links and so that the panel is clamped against the support (3) by means of said links (7, 110) when tensioned.

2. The acoustic antenna element according to the preceding claim, wherein at least one of said links is produced in the form of a flexible strip.

3. The acoustic antenna element according to any one of the preceding claims, wherein at least one of said links is produced in the form of a metal cable sheathed with a flexible sheath.

4. The acoustic antenna element according to any one of the preceding claims, wherein at least one of said clamps (7) is formed by a link.

5. The acoustic antenna element according to any one of the preceding claims, wherein at least one of said links is integral with said panel.

6. The acoustic antenna element according to any one of the preceding claims, wherein the panel (4) is sandwiched between at least one of said links (7, 110) and the support (3).

7. The antenna element according to claim 6, wherein said at least one of said links (7) is at least partly housed in a channel (13) opening onto the face (12) of said panel (4) that is exposed to the environment external to said support (3), which face is called external face.

8. The antenna element according to the preceding claim, wherein at least one of said links (7) is flush with said external face (12) of said panel (4).

9. The antenna element according to any one of claims 7 to 8, wherein the volume of said channel (13) that is not occupied by at least one of said links (7) is plugged by means of a plugging material so that the surface formed by said plugging material and said at least one of said links (7) is flush with the external face (12) of the panel.

10. The acoustic antenna element according to any one of the preceding claims, wherein at least one of said links (7) is at least partly housed in a conduit (130) extending over the entire length or over the entire width of said panel.

11. The acoustic antenna element according to any one of the preceding claims, wherein the clamping means comprise at least three clamps.

12. The antenna element according to any one of the preceding claims, wherein the clamps are arranged so as to clamp the panel (4) against said support (3) solely by means of said tensioned links.

13. An antenna comprising a plurality of elements according to any one of the preceding claims.

14. A vessel equipped with an antenna according to the preceding claim.

15. A method for mounting an acoustic panel formed by at least one acoustic sensor housed in a flexible casing, said acoustic panel (4) being generally rectangular, against a curved support (3), comprising:
- a step in which the panel is attached to a support;
- a step in which the panel is clamped against said support by means of a clamping device comprising at least two clamps each comprising at least one link between its two ends and means for adjusting the tension of said links between their two respective ends, said clamping step comprising a step in which said clamps are arranged so that the support is curved between the two respective ends of said links and so that said panel is clamped against said support by means of said tensioned links,
said links being integral with the panel when the panel is attached to the support.
